# FASCICULE DE BREVET EUROPEEN

(11) **EP 1 358 818 B1**
(45) Date de publication et mention de la délivrance du brevet: **23.08.2006**
(21) Numéro de dépôt: 03290794.1
(22) Date de dépôt: 28.03.2003
(51) Int. Cl.: A45D 40/26, A46B 9/02

(54) **Dispositif d'application d'un produit, notamment cosmetique, recouvert d'un floquage de differents types de fibres**
Auftragsvorrichtung für ein mit einem Überzug von verschiedenen Fasertypen bedeckten Produkt, insbesondere Kosmetika
Device for applying a product, especially cosmetics, covered with a flocking of different fibre types

(30) Priorité: 30.04.2002 FR 0205434
(43) Date de publication de la demande: 05.11.2003
(73) Titulaire: L'ORÉAL, 75008 Paris (FR)
(72) Inventeur: Gueret, Jean-Louis H., 75016 Paris (FR)
(74) Mandataire: Leray, Noelle

(56) Documents cités:
- FR-A- 950 627
- FR-A- 2 759 872
- FR-A- 2 759 873
- FR-A- 2 796 532
- FR-A- 2 812 176
- US-A- 5 491 865
- US-A- 2002 023 658

## Description

La présente invention concerne un dispositif d'application d'un produit, notamment d'un produit cosmétique, qui comprend une surface d'application floquée (voir e.g. FR-A-2 759 873).

Dans le domaine du maquillage, il est fréquent d'utiliser des applicateurs qui comportent une surface d'application floquée notamment pour appliquer un mascara, un eyeliner, un gloss à lèvres, etc...Tous ces applicateurs sont généralement recouverts d'un type de fibres dont les caractéristiques sont choisies en fonction du produit à appliquer.

Les applicateurs recouverts d'un flocage ayant un seul type de fibres ont toutefois quelques inconvénients. D'une part, les fibres du flocage étant identiques, elles forment une surface d'application relativement régulière. Les fibres étant en outre implantées de façon très serrée, elles ne forment pas d'espaces entre elles qui permettent de retenir beaucoup de produit en surface. L'applicateur obtenu présente donc une surface d'application très dense qui ne peut retenir beaucoup de produit en surface ce qui ne permet pas d'en restituer une quantité importante sur la surface à maquiller. En outre, du fait que la surface d'application soit très touffue, le peu de produit appliqué sur la surface à maquiller est souvent enlevé par les fibres lors du passage de l'applicateur. Il est ainsi très difficile d'obtenir un maquillage très chargé avec ce type d'applicateur. D'autre part, lorsqu'on utilise des fibres d'un trop grand diamètre, la surface d'application obtenue est relativement dure et a tendance à irriter la surface à maquiller. Par contre, lorsqu'on utilise des fibres de trop faible diamètre qui permettent une application plus douce, l'applicateur ne peut retenir suffisamment de produit et ne peut donc pas en déposer suffisamment sur la surface à maquiller.

Aussi, est-ce un des objets de l'invention que de réaliser un dispositif d'application qui ne présente pas les inconvénients de la technique antérieure mentionnés ci-avant.

C'est en particulier un objet de l'invention que de réaliser un dispositif d'application qui permet d'obtenir un maquillage relativement chargé tout en ayant une surface d'application très douce.

C'est un autre objet de l'invention que de réaliser un dispositif d'application qui permet d'être utilisé pour appliquer différents types de produits en modifiant simplement les types de fibres du flocage qui recouvre la surface d'application.

Selon l'invention, ces objets sont atteints en réalisant dispositif d'application d'un produit comprenant un support définissant au moins une surface exempte de relief s'étendant continûment sur sensiblement toute la longueur du support, la surface étant au moins en partie recouverte d'un revêtement de flocage formé d'un mélange d'au moins deux fibres différentes de manière à définir, à la surface du revêtement de flocage, des irrégularités visibles à l'oeil nu et/ou perceptibles au toucher et, aptes à permettre au dispositif d'application de se charger en produit.

Le revêtement de flocage est obtenu en enduisant la surface à floquer d'un adhésif, par exemple par trempage ou pistoletage, et en y déposant les fibres du matériau de flocage par un procédé électrostatique. D'un tel procédé, il résulte une orientation des fibres de façon sensiblement perpendiculaire au plan de la surface à floquer. Les fibres sont ainsi réparties de façon uniforme sur la surface encollée du support. Ainsi, le dispositif d'application recouvert du revêtement de flocage a sensiblement la même forme générale que celle du support non encore recouvert du revêtement, à l'épaisseur près du revêtement de flocage.

Par "surface exempte de relief' on entend une surface qui ne présente pas de variations aptes à générer des irrégularités à la surface du revêtement de flocage, les irrégularités présentes à la surface de ce dernier ne résultant que de différences entre les fibres formant ledit flocage. Ainsi, lorsqu'une telle surface est recouverte d'un flocage constitué de fibres identiques, la surface du flocage ne présente pas d'irrégularité de surface visible à l'oeil nu. Une telle surface est notamment dépourvue de stries, de fentes, de dents visibles à l'oeil nu.

Par "sensiblement toute la longueur", on entend au moins la moitié de la longueur, et de préférence au moins 75 % de la longueur.

Les irrégularités visibles à l'oeil nu peuvent se traduire par exemple par la présence de reliefs à la surface du revêtement de flocage, résultant notamment de l'utilisation de fibres de différentes longueurs. Elles peuvent également se traduire par des variations de densité de fibres par unité de surface, résultant notamment de l'utilisation de fibres de différents diamètres ou de différentes sections. Les irrégularités perceptibles au toucher peuvent par exemple se traduire par des variations de dureté sensibles à la surface et résultant notamment de l'utilisation de fibres de nature différente, en particulier de fibres constituées de matériaux ayant des duretés différentes. Des fibres ayant des longueurs différentes peuvent également engendrer des variations sensibles au toucher.

Le mélange de fibres comporte de 2 à 98 % en poids d'un premier type de fibres, de préférence de 5 à 95 % et encore de préférence de 10 à 90 %.

Le flocage est constitué de fibres différentes, par exemple de fibres de nature et/ou de dimensions différentes. Le mélange comporte notamment des fibres de longueur, de diamètre, de section, de nature et/ou de couleur différentes. Par diamètre, il faut entendre le diamètre du cercle si la section est circulaire ou bien le diamètre du cercle qui circonscrit la section si elle n'est pas circulaire.

Les fibres sont choisies par exemple parmi des fibres de longueur allant de 0,01 mm à 3 mm et de diamètre allant de 0,01 à 0,6 mm. Les fibres peuvent également avoir une section transversale circulaire, ovale, polygonale, cruciforme, trilobe, tétralobe, en forme de "C", de "E", de "F", de "H", de "I", de "L", de "N", de "S", de "T", de "V", de "W", de "X", de "Y", de "Z", en forme d'étoile ou de croissant. Les fibres peuvent être des fibres de polyamide, par exemple de Nylon®, de polyacrylique, de polyester, de coton ou de cellulose, par exemple de viscose ou de rayonne. Enfin, les fibres peuvent être choisies parmi des fibres de toutes les couleurs.

Le mélange peut en outre comprendre des fibres droites et des fibres courbes.

Les fibres peuvent être traitées ou comprendre des additifs tels que par exemple des agents glissants, des agents absorbants, des agents anti-UV, des particules magnétiques ou magnétisables, des agents bactéricides, etc...

Selon un exemple de réalisation, l'ensemble de la surface du support est recouvert dudit revêtement de flocage. Il est bien évident que selon la forme de l'applicateur et la surface à maquiller, le support peut n'être qu'en partie recouvert du revêtement de flocage.

Selon un mode de réalisation particulier, le support est de forme allongée selon un axe X. Il peut être de forme cylindrique, conique, tronconique ou prismatique, droit ou courbe selon un ou plusieurs axes. Il peut alternativement être en forme de plume, de ballon de rugby, de haricot, de spatule. Il a par exemple une section transversale circulaire, ovale, triangulaire, rectangulaire ou carrée.

Avantageusement, deux fibres consécutives selon l'axe X sont implantées de façon sensiblement parallèle, notamment transversalement à l'axe X.

Selon un mode de réalisation, le support est réalisé en matériau rigide ou semi-rigide, notamment en matériau thermoplastique, en verre, en métal ou en bois. Il peut également être réalisé en matériau souple, notamment en élastomère. Le support peut également être poreux de sorte qu'il peut absorber du produit et constituer ainsi une réserve de produit. Le support peut également être constitué d'un matériau magnétique ou magnétisable qui peut être revêtu de résine d'argent. Les fibres du flocage comprennent alors avantageusement des particules magnétisables ou magnétiques, par exemple une poudre d'argent. Le support peut également être réalisé dans un matériau qui présente une inertie thermique suffisamment élevée pour que le produit qui est prélevé par le dispositif d'application ne se refroidisse pas trop vite lorsqu'il est appliqué après que l'on ait élevé sa température. Le support peut par exemple être réalisé dans une matière plastique comportant une proportion importante d'une charge minérale ou autre lui conférant une capacité thermique élevée.

Le dispositif d'application peut en outre comprendre un organe de préhension, notamment sous forme de tige, formé par exemple dans l'axe X. Bien entendu, on peut prévoir que l'organe de préhension forme un angle non nul avec l'axe du support, notamment pour faciliter l'application.

Selon un mode de réalisation, le support et l'organe de préhension sont obtenus de moulage d'une seule pièce. Alternativement, l'organe de préhension est fixé sur le support par collage, serrage, encliquetage, ou matriçage.

Les objets de l'invention sont également atteints en réalisant un ensemble de conditionnement et d'application comprenant un réservoir contenant le produit à appliquer, dont un bord libre délimite une ouverture, un organe de fermeture prévu pour fermer de façon étanche l'ouverture du réservoir, et un dispositif d'application tel qu'il vient d'être décrit.

Selon un mode de réalisation, le dispositif d'application est solidaire de l'organe de fermeture et est logé à l'intérieur du réservoir lorsque l'organe de fermeture obture le réservoir.

Le réservoir peut comporter un organe d'essorage, disposé à proximité de l'ouverture, apte à essorer le revêtement de flocage de l'organe d'application et éventuellement la tige lors du retrait du dispositif d'application du réservoir. L'organe d'essorage peut être réalisé en mousse, en élastomère, ou en matériau thermoplastique, recouvert ou non d'un flocage.

Selon un autre mode de réalisation, le dispositif d'application est de forme sphérique et est monté dans l'ouverture du réservoir de manière à pouvoir tourner dans le réservoir, à la manière d'un "roll-on".

Le dispositif d'application selon l'invention peut être utilisé pour appliquer un produit de maquillage tel que notamment un mascara, un eye-liner, un vernis à ongles, une ombre à paupières, un gloss à lèvres, mais également un produit de soin tel qu'un sérum, un produit de traitement des racines de cheveux, etc...

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 illustre une vue en coupe d'un mode de réalisation d'un ensemble de conditionnement et d'application selon l'invention ;
- la figure 1A illustre un détail de la surface d'application du dispositif d'application de l'ensemble représenté à la figure 1 ;
- la figure 2 représente un deuxième mode de réalisation d'un dispositif d'application selon l'invention;
- la figure 2A illustre un détail de la surface d'application du dispositif d'application représenté à la figure 2 ;
- la figure 3 représente un troisième mode de réalisation d'un dispositif d'application selon l'invention;
- la figure 3A illustre un détail de la surface d'application du dispositif d'application représenté à la figure 3 ;
- la figure 4 représente un quatrième mode de réalisation d'un dispositif d'application selon l'invention;
- la figure 4A illustre un détail de la surface d'application du dispositif d'application représenté à la figure 4 ;
- la figure 5 représente un cinquième mode de réalisation d'un dispositif d'application selon l'invention;
- la figure 6 représente un sixième mode de réalisation d'un dispositif d'application selon l'invention;
- la figure 6A illustre un détail de la surface d'application du dispositif d'application représenté à la figure 6 ;
- les figures 7A à 7L représentent différentes sections de fibres pouvant être utilisées dans un dispositif d'application de l'invention ; et
- la figure 8 représente un septième mode de réalisation du dispositif d'application selon l'invention.

La figure 1 illustre à titre d'exemple un ensemble d'application 100 sur lequel peut être monté un applicateur 10 selon l'invention prévu par exemple pour appliquer un mascara. Il comprend un réservoir 20 de forme cylindrique fermé par un fond 21. Du côté opposé au fond 21, le réservoir se prolonge par un col 22 de diamètre inférieur à celui du réservoir, dont un bord libre 23 définit une ouverture 24. Le col 22 porte un filetage externe coopérant avec un filetage interne d'un manchon cylindrique 30 prévu pour fermer de façon étanche le réservoir 20. Dans le manchon 30 est fixée une tige 40 dont une extrémité est solidaire de l'applicateur 10. Le manchon sert ainsi d'élément de préhension de l'applicateur 10. La tige 40 comporte une extension radiale 41 située à l'intérieur du manchon, dont le diamètre est sensiblement identique au diamètre extérieur du col 22, ladite extension étant fixée sur le manchon 30. Lorsque le manchon 30 est vissé sur le col 22 du réservoir, l'applicateur plonge dans le produit P contenu dans le réservoir.

Dans le col est inséré un organe d'essorage 50, par exemple en forme de doigt de gant, qui présente, du côté du réservoir, une lèvre d'essorage circulaire 51. Du côté opposé, ce doigt de gant 50 comprend une collerette 52, s'étendant radialement vers l'extérieur, et qui repose sur le col 22 du réservoir. En position assemblée de l'ensemble 100, l'extension radiale 41 de la tige vient en appui contre la collerette 52, faisant ainsi fonction de joint d'étanchéité. L'organe d'essorage 50 est constitué d'un matériau élastomérique ou thermoplastique, pouvant être choisi parmi les élastomères thermoplastiques et les caoutchoucs naturels ou synthétiques. La lèvre d'essorage 51 peut être recouverte, au moins en partie d'un revêtement de flocage. Alternativement, on peut utiliser un essoreur en mousse qui peut être floqué ou non floqué.

L'applicateur 10, représenté de façon plus détaillée à la figure 1A, comprend un support 11, d'axe X, de forme cylindrique de révolution. Le support 11 est formé dans le prolongement de la tige qui s'étend elle-même selon l'axe X. Il est évident que l'on peut alternativement prévoir un support 11 d'axe X qui forme un angle non nul avec l'axe de la tige. Le support 11 est obtenu de moulage à partir d'une seule pièce avec la tige. Alternativement, le support 11 peut être encliqueté, collé ou soudé sur la tige 40.

Le support 11 de l'applicateur est par exemple réalisé en un matériau élastomérique semi-rigide dont la dureté Shore A est de l'ordre de 25 à 40, choisi dans le groupe des thermoplastiques, des élastomères thermoplastiques, des caoutchoucs naturels et synthétiques. Le support 11 définit une surface 12 lisse sur toute sa longueur, c'est-à-dire qu'elle ne présente pas d'irrégularité visible à l'oeil nu.

Cette surface 12 est ensuite recouverte d'un revêtement de flocage constitué d'un mélange de deux fibres différentes 13a et 13b. Le mélange de fibres comprend environ 75 % en poids du premier type de fibres 13a et 25 % en poids du second type de fibres 13b. Les deux types de fibres sont par exemple des fibres de coton de section circulaire qui ont un diamètre identique et une longueur différente. En particulier, les fibres 13a et 13b ont un diamètre de 0,1 mm. Les fibres 13a ont une longueur d'environ 1 mm et les fibres 13b ont une longueur d'environ 0,5 mm. En outre, la surface 12 du support 11 étant lisse et sans irrégularité, les fibres 13a et 13b sont orientées de manière sensiblement parallèle. Avec un tel arrangement de fibres, le revêtement de flocage présente une surface qui comporte des reliefs de sorte qu'elle n'est pas uniforme comme on le voit à la figure 1A. Ainsi, entre deux fibres 13a de plus grande longueur, un espace 14 est formé qui permet de retenir une quantité de produit relativement importante. Les fibres sont en outre implantées de façon perpendiculaire à l'axe X du support de sorte que lors de l'application du produit, les cils à maquiller passent au travers des espaces 14 et se chargent en produit. L'applicateur obtenu permet ainsi d'obtenir un maquillage relativement chargé. De plus, les fibres les plus longues confèrent une douceur dans l'application. Les fibres 13a et 13b peuvent également comprendre des additifs tels que des agents glissants permettant notamment d'augmenter la douceur d'application.

Ainsi, si on veut obtenir une brosse encore plus chargeante en produit, il suffit d'augmenter le pourcentage de fibres les plus courtes pour obtenir plus d'espaces 14 de rétention de produit.

Pour réaliser un tel applicateur 10, on forme tout d'abord le support 11, par exemple en le moulant avec la tige. Puis, on enduit la surface externe 12 du support 11 d'un adhésif liquide par exemple une colle époxy acrylique, vinylique ou encore élastomère. L'adhésif est enduit soit par trempage, soit par pulvérisation de l'adhésif par pistoletage. Dans le cas où toute la surface 12 du support est floquée et que le support est poreux, on s'assure que la colle forme une couche perméable ou poreuse de manière à ne pas supprimer la capacité du support à absorber du produit en profondeur et à le restituer aux endroits voulus. Avantageusement toutefois, lorsque le support 11 est poreux, celui-ci n'est pas encollé sur toute sa surface.

Le support 11 ainsi imprégné est passé ensuite dans le mélange de fibres 13. Ces fibres, chargées électrostatiquement sont en suspension dans l'air et sont déposées sur la surface imprégnée du support par attraction électrostatique. De ce fait, dans la majorité des cas, ces fibres s'orientent de façon sensiblement perpendiculaire à la surface imprégnée. L'excès de fibres est ensuite éliminé par aspiration.

La figure 2 représente un second mode de réalisation d'un applicateur 10 de l'invention. L'applicateur diffère de celui décrit en conformité avec la figure 1 en ce que le support 11 est cette fois constitué d'un élastomère de polyester. Il est en outre formé séparément de la tige sur laquelle il est fixé par encliquetage. Le support 11 également cylindrique de révolution comporte cette fois une encoche 15 s'étendant selon l'axe X sur presque toute sa longueur. L'organe d'application diffère de celui décrit précédemment plus particulièrement par son flocage représenté de façon détaillée à la figure 2A.

Le revêtement de flocage est cette fois obtenu à partir d'un mélange constitué de deux types de fibres de polyamide de section circulaire qui ont une longueur identique et un diamètre différent. Les deux types de fibres 13c et 13d ont par exemple une longueur d'environ 0,5 mm. Le premier type de fibre 13c a un diamètre de 0,1 mm et le second type de fibre 13d a un diamètre de 0,2 mm. Le mélange est cette fois constitué de 80 % de fibres 13c et de 20 % de fibres 13d, en poids. Un tel mélange permet d'obtenir un revêtement de flocage qui présente une densité de fibres par unité de surface variable le long de la surface. En effet, les zones qui comprennent un plus grand nombre de fibres de petit diamètre sont plus denses que les zones dans lesquelles se trouvent des fibres de plus grand diamètre. La présence des fibres de plus faible diamètre permet d'obtenir une surface d'application relativement douce alors que les fibres de plus grand diamètre permettent d'espacer les fibres de plus petit diamètre de manière à créer des espaces plus importants entre les fibres qui permettent retenir plus de produit. Là encore, on obtient un applicateur qui est relativement chargeant tout en ayant une douceur d'application.

La figure 3 représente un troisième mode de réalisation d'un applicateur 10 de l'invention. L'organe d'application diffère de celui décrit en conformité avec la figure 1 en ce que le support 11 est courbé. En outre, le revêtement de flocage représenté de façon plus détaillée à la figure 3A, est cette fois constitué de deux types de fibres 13e et 13f de section circulaire, les deux types de fibres ayant une même longueur, environ égale à 1 mm, un même diamètre environ égal à 0,1 mm. Les fibres 13e et 13f ne sont pas de même nature. Les fibres 13e sont réalisées en coton et sont courbes et les fibres 13f sont réalisées en polyester et sont droites. Le mélange comprend, en poids, par exemple 25 % de fibres 13e courbes et 75 % de fibres 13f droites. Ainsi, la surface du revêtement de flocage comprend des irrégularités de relief résultant de la présence d'espaces 14 formés entre les fibres droites et les fibres courbes. De tels espaces permettent de retenir une quantité de produit relativement importante.

La figure 4 représente un quatrième mode de réalisation d'un applicateur 10 de l'invention. Le support 11 a cette fois la forme d'une spatule d'axe X qui est incliné par rapport à l'axe Y de la tige. La spatule est par exemple réalisée en polyamide. Le revêtement de flocage représenté de façon plus détaillée à la figure 4A, est cette fois constitué de deux types de fibres 13g et 13h de longueur et de diamètre différents. Les fibres 13g sont par exemple des fibres de rayonne et ont une longueur d'environ 1,2 mm et un diamètre d'environ 0,1 mm. Les fibres 13h sont par exemple des fibres de polyester et ont une longueur d'environ 0,5 mm et un diamètre d'environ 0,2 mm. Le mélange comprend, en poids, environ 75 % de fibres 13g les plus longues et 25 % de fibres 13h les plus courtes. Les fibres de plus grand diamètre 13h permettent d'écarter et d'aérer les fibres de plus faible diamètre 13g. Des espaces 14 sont ainsi obtenus entre les fibres courtes et les fibres les plus longues ce qui permet d'obtenir un applicateur relativement chargeant. La présence des fibres longues et de faible diamètre permettent, quant à elles, d'obtenir un applicateur qui comprend une douceur d'application. Un tel applicateur peut par exemple être utilisé pour appliquer un rouge à lèvres liquide.

La figure 5 représente un cinquième mode de réalisation d'un applicateur 10 de l'invention qui peut notamment être utilisé pour appliquer un mascara. Le support 11 est conique d'axe X et est fixé sur la tige 40 par collage. Il est formé dans l'axe de la tige. Le support 11 est réalisé en matériau poreux. Le flocage est cette fois constitué de deux types de fibres 13 de nature différente et de longueur, de diamètre et de section identiques. Le revêtement de flocage est par exemple constitué d'un mélange de fibres de polyester relativement rigides et de fibres de viscose relativement souples. Cette différence de dureté est perceptible au toucher car lorsqu'on appuie sur la surface du flocage, les fibres les plus rigides ne se courbent pratiquement pas alors que les fibres les plus souples se courbent sous la pression du doigt. Les fibres ont une section circulaire, une longueur d'environ 2 mm et un diamètre d'environ 0,1 mm. Le mélange comprend, en poids, environ 20 % de fibres de polyester et 80 % de fibres de viscose. La présence des fibres les plus rigides permet de peigner les cils, alors que les fibres les moins rigides confèrent de la douceur à l'application.

La figure 6 illustre enfin un organe d'application 10 sous forme de spatule obtenue de moulage d'une seule pièce avec la tige 40 de polyamide. La spatule est de forme rectangulaire et est relativement aplatie. Sa surface externe 11 est lisse sur toute la longueur de la spatule. La surface n'est couverte d'un revêtement de flocage qu'en partie seulement, en particulier à l'extrémité opposée à la tige. Le revêtement de flocage, illustré de façon agrandie à la figure 6A, est constitué d'un mélange de deux types de fibres 13k et 131 de même nature, de même longueur, et de section transversale différente. Les fibres 13k et 131 sont par exemple des fibres de polyacrylique, de longueur environ égale 1 mm. Les fibres 13k ont une section transversale circulaire alors que les fibres 131 ont une section transversale cruciforme illustrée de façon agrandie à la figure 7K. Le mélange est par exemple constitué de 50 % de fibres de section transversale circulaire et de 50 % de fibres de section transversale cruciforme. En utilisant des fibres de section transversale différente, on crée ainsi des irrégularités qui permettent d'augmenter la capacité de rétention de produit. En effet, les fibres de section transversale différente n'ont pas la même capacité de rétention par capillarité puisque la surface externe des fibres sur laquelle le produit peut être retenu n'est pas la même. En particulier, lorsque la section transversale comprend des portions creuses dans le cas notamment d'une fibre creuse telle que représentée à la figure 7F, d'une fibre de section en forme de "H", de "Z", de "V" (figures 7C à 7E), de section cruciforme (figures 7G, 7K) ou encore de section comprenant des portions concaves telles que représentées aux figures 71, 7J et 7L, la capacité de rétention de produit dans ces zones creuses est plus importante que la capacité de rétention de produit sur des surfaces de section transversale circulaire, carrée (figure 7A), triangulaire (figure 7B), ou encore ovale (figure 7H).

La figure 8 représente un autre exemple d'un ensemble de conditionnement 200 comportant un dispositif d'application 210 dans lequel le support 211 a cette fois une forme sphérique. Le support 211 est monté dans le col 222 d'un récipient 220 et déborde l'ouverture 224 délimitée par le bord libre 223 du col. Le support 211 peut tourner dans le col qui a une forme adaptée au support sphérique, à la manière d'un « roll-on ». Le support 211 est recouvert d'un revêtement floqué par des fibres 213 de nature différente et de longueur, de diamètre et de section identiques. Le revêtement de flocage est par exemple constitué d'un mélange de fibres de polyester relativement rigides et de fibres de viscose relativement souples comme dans l'exemple illustré en conformité avec la figue 5.

Tous les exemples qui viennent d'être illustrés concernent des mélanges de deux types de fibres. Mais il est bien évident que le revêtement de flocage peut être obtenu par un mélange d'un plus grand nombre de types de fibres, en fonction notamment du résultat de maquillage que l'on souhaite obtenir. En outre, la surface de l'organe d'application peut être recouverte de plusieurs types de mélanges.

Ainsi, en jouant, d'une part, sur la nature, la forme, et les dimensions des fibres et, d'autre part, sur les proportions de différents types de fibres dans le mélange, on peut obtenir des surfaces d'application très différentes. Ainsi, à partir d'un même support, on pourra réaliser un applicateur qui pourra être utilisé pour différents produits et différents types de maquillage en changeant simplement le mélange de fibres constituant le flocage.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. - Dispositif d'application (10) d'un produit (P) comprenant un support (11) définissant au moins une surface (12) exempte de relief s'étendant continûment sur sensiblement toute la longueur du support, la surface (12) étant au moins en partie recouverte d'un revêtement de flocage formé d'un mélange d'au moins deux fibres (13) différentes de manière à définir, à la surface du revêtement de flocage, des irrégularités visibles à l'oeil nu et/ou perceptibles au toucher et, aptes à permettre au dispositif d'application de se charger en produit.

2. - Dispositif selon la revendication 1, le mélange de fibres comporte de 2 à 98 % en poids d'un premier type de fibres (13), de préférence de 5 à 95 % et encore de préférence de 10 à 90 %.

3. - Dispositif selon la revendication 1 ou 2, **caractérisé en ce que** le mélange comporte des fibres (13) de longueur, de diamètre, de section, de nature et/ou de couleur différentes, lesdites fibres étant choisies parmi des fibres de longueur allant de 0,01 à 3 mm; de diamètre allant de 0,01 à 0,6 mm; de section circulaire, ovale, polygonale, cruciforme, trilobe, tétralobe, en forme de "C", de "E", de "F", de "H", de "I", de "L", de "N", de "S", de "T", de "V", de "W", de "X", de "Y", de "Z", en forme d'étoile ou de croissant; des fibres de polyamide, de polyacrylique, de polyester, de coton ou de cellulose.

4. - Dispositif selon l'une quelconque des revendications précédentes, **caractérisé en ce que** le mélange comprend des fibres (13) droites et des fibres courbes.

5. - Dispositif selon l'une quelconque des revendications précédentes, **caractérisé en ce que** l'ensemble de la surface (12) du support (11) est recouvert dudit revêtement de flocage.

6. - Dispositif selon l'une quelconque des revendications précédentes, **caractérisé en ce que** le support (11) est de forme allongée selon un axe X, notamment de forme cylindrique, conique, tronconique ou prismatique, droit ou courbe, ou encore en forme de plume, de ballon de rugby, de haricot, de spatule.

7. - Dispositif selon la revendication 6, **caractérisé en ce que** le support (11) présente une section transversale circulaire, ovale, triangulaire, rectangulaire, ou carrée.

8. - Dispositif selon la revendication 6 ou 7, **caractérisé en ce que** deux fibres (13) consécutives selon l'axe X sont implantées de façon sensiblement parallèle, notamment transversalement à l'axe X.

9. - Dispositif selon l'une quelconque des revendications précédentes, **caractérisé en ce que** le support (11) est réalisé en matériau rigide ou semi-rigide, notamment en matériau thermoplastique, en verre, en métal ou en bois, ou en matériau souple, notamment en élastomère.

10. - Dispositif selon l'une quelconque des revendications précédentes, **caractérisé en ce qu'**il comprend en outre un organe de préhension (30; 40), notamment sous forme de tige.

11. - Dispositif selon la revendication 10, **caractérisé en ce que** l'organe de préhension (30; 40) est formé dans l'axe X.

12. - Dispositif selon la revendication 10 ou 11, **caractérisé en ce que** le support (11) et l'organe de préhension (30; 40) sont obtenus de moulage d'une seule pièce.

13. - Dispositif selon la revendication 10 ou 11, **caractérisé en ce que** l'organe de préhension (30; 40) est fixé sur le support par collage, serrage encliquetage, ou matriçage.

14. - Ensemble (100 ; 200) de conditionnement et d'application comprenant un réservoir (20 ; 220) contenant le produit à appliquer, dont un bord libre (23 ; 223) délimite une ouverture (24 ; 224), un organe de fermeture (30) prévu pour fermer de façon étanche l'ouverture (24 ; 224) du réservoir, et un dispositif d'application (10 ; 210) conforme à l'une quelconque des revendications précédentes.

15. - Ensemble selon la revendication 14, **caractérisé en ce que** le dispositif d'application (10) est solidaire de l'organe de fermeture (30) et est logé à l'intérieur du réservoir (20) lorsque l'organe de fermeture (30) obture le réservoir.

16. - Ensemble selon la revendication 14 ou 15, **caractérisé en ce que** le réservoir (20) comporte un organe d'essorage (50), disposé à proximité de l'ouverture, apte à essorer le revêtement de flocage de l'organe d'application (10), et éventuellement la tige (40), lors du retrait du dispositif d'application (10) du réservoir, ledit organe d'essorage (50) étant réalisé en mousse, en élastomère, ou en matériau thermoplastique, recouvert ou non d'un flocage.

17. - Ensemble selon la revendication 14, **caractérisé en ce que** le dispositif (210) est de forme sphérique et est monté dans l'ouverture (224) du réservoir de manière à pouvoir tourner dans le réservoir.

## Claims

1. Device (10) for applying a product (P) comprising a support (11) defining at least one surface (12) free of any relief extending continuously over substantially the entire length of the support, the surface (12) being at least partially covered by a covering of flocking formed from a mixture of at least two different fibres (13) so as to define, on the surface of the covering of flocking, irregularities visible to the naked eye and/or perceptible to the touch and capable of enabling the application device to be loaded with product.

2. Device according to Claim 1, **characterized in that** the mixture of fibres includes from 2 to 98% by weight of a first type of fibres (13), preferably from 5 to 95% and more preferably from 10 to 90%.

3. Device according to Claim 1 or 2, **characterized in that** the mixture includes fibres (13) of different lengths, diameters, cross sections, kinds and/or colours, said fibres being chosen from fibres with a length of from 0.01 to 3 mm, of a diameter of from 0.01 to 0.6 mm, of a circular, oval, polygonal, cruciform, trilobe, tetralobe, C-, E-, F-, H-, I-, L-, N-, S-, T-, V-, W-, X-, Y- or Z-shaped, star- or crescent-shaped cross section, and polyamide, polyacrylic, polyester, cotton or cellulose fibres.

4. Device according to any one of the preceding claims, **characterized in that** the mixture comprises straight fibres (13) and curved fibres.

5. Device according to any one of the preceding claims, **characterized in that** the entire surface (12) of the support (11) is covered with said covering of flocking.

6. Device according to any one of the preceding claims, **characterized in that** the support (11) is of elongate shape on an axis X, particularly of a cylindrical, conical, frustoconical or prismatic, straight or curved, or even pen, rugby-ball, bean or spatula shape.

7. Device according to Claim 6, **characterized in that** the support (11) has a circular, oval, triangular, rectangular or square transverse section.

8. Device according to Claim 6 or 7, **characterized in that** two consecutive fibres (13) on the axis X are implanted substantially parallel, particularly transversely to the axis X.

9. Device according to any one of the preceding claims, **characterized in that** the support (11) is produced from a rigid or semi-rigid material, particularly from thermoplastics, glass, metal or wood, or from a flexible material, particularly from elastomer.

10. Device according to any one of the preceding claims, **characterized in that** it also comprises a gripping member (30; 40), particularly in the form of a rod.

11. Device according to Claim 10, **characterized in that** the gripping member (30; 40) is formed in the axis X.

12. Device according to Claim 10 or 11, **characterized in that** the support (11) and the gripping member (30; 40) are obtained by moulding in a single piece.

13. Device according to Claim 10 or 11, **characterized in that** the gripping member (30; 40) is fixed onto the support by adhesive bonding, gripping, snap-fitting or swaging.

14. Packaging and applying assembly (100; 200) comprising a reservoir (20; 220) containing the product to be applied, a free edge (23; 223) of which delimits an opening (24; 224), a closure member (30) provided in order to close the opening (24; 224) of the reservoir hermetically, and an application device (10; 210) in accordance with any one of the preceding claims.

15. Assembly according to Claim 14, **characterized in that** the application device (10) is integral with the closure member (30) and is housed inside the reservoir (20) when the closure member (30) closes off the reservoir.

16. Assembly according to Claim 14 or 15, **characterized in that** the reservoir (20) includes a wiping member (50), arranged close to the opening, capable of wiping the covering of flocking of the application member (10) and possibly the rod (40) upon withdrawal of the application device (10) from the reservoir, said wiping member (50) being produced from foam, from elastomer or from thermoplastics, possibly covered with flocking.

17. Assembly according to Claim 14, **characterized in that** the device (210) is of spherical shape and is mounted in the opening (224) of the reservoir so as to be able to turn in the reservoir.

## Patentansprüche

1. Vorrichtung (10) zum Auftragen eines Produkts (P), die einen Träger (11) aufweist, der mindestens eine Fläche (12) definiert, die kein Relief aufweist und sich durchgehend über im Wesentlichen die ganze Länge des Trägers erstreckt, wobei die Fläche (12) zumindest zum Teil mit einem Florbelag bedeckt ist, der aus mindestens zwei unterschiedlichen Fasern (13) besteht, um an der Oberfläche des Florbelags mit dem bloßen Auge sichtbare und/oder fühlbare Unregelmäßigkeiten zu definieren, die es der Auftragvorrichtung ermöglichen können, sich mit Produkt zu laden.

2. Vorrichtung nach Anspruch 1, **dadurch gekennzeichnet, dass** die Fasermischung 2 bis 98 Gew.-% eines ersten Typs von Fasern (13) aufweist, vorzugsweise 5 bis 95 Gew.-%, und noch vorzugsweise 10 bis 90 Gew.-%.

3. Vorrichtung nach Anspruch 1 oder 2, **dadurch gekennzeichnet, dass** die Mischung Fasern (13) mit unterschiedlicher Länge, Durchmesser, Querschnitt, Beschaffenheit und/ oder Farbe aufweiset, wobei die Fasern unter Fasern mit einer Länge von 0,01 bis 3 mm; einem Durchmesser von 0,01 bis 0,6 mm; einem kreisförmigen, ovalen, polygonalen, kreuzförmigen, dreilappigen, vierlappigen, "C"-, "E"- "F"-, "H"- "I"-, "L"-, "N"-, "S"-, "T"- "V"-, "W"-, "X"-, "V"-, . Z"-förmigen, stern- oder halbmondförmigen Querschnitt; Fasern aus Polyamid, Polyacryl, Polyester, Baumwolle oder Zellulose ausgewählt werden.

4. Vorrichtung nach einem der vorhergehenden Ansprüche, **dadurch gekennzeichnet, dass** die Mischung gerade und gekrümmte Fasern (13) aufweist.

5. Vorrichtung nach einem der vorhergehenden Ansprüche, **dadurch gekennzeichnet, dass** die Gesamtheit der Oberfläche (12) des Trägers (11) mit dem Florbelag bedeckt ist.

6. Vorrichtung nach einem der vorhergehenden Ansprüche, **dadurch gekennzeichnet, dass** der Träger (11) eine längliche Form gemäß einer Achse X, insbesondere eine zylindrische, kegelige, kegelstumpfförmige oder prismatische, gerade oder gekrümmte Form oder auch die Form einer Feder, eines Rugbyballs, einer Bohne, eines Spatels hat.

7. Vorrichtung nach Anspruch 6, **dadurch gekennzeichnet, dass** der Träger (11) einen kreisförmigen, ovalen, dreieckigen, rechtekkigen oder quadratischen Querschnitt hat.

8. Vorrichtung nach Anspruch 6 oder 7, **dadurch gekennzeichnet, dass** zwei gemäß der Achse X aufeinanderfolgende Fasern (13) im Wesentlichen parallel, insbesondere quer zur Achse X eingesetzt werden.

9. Vorrichtung nach einem der vorhergehenden Ansprüche, **dadurch gekennzeichnet, dass** der Träger (11) aus einem steifen oder halbsteifen Material, insbesondere einem thermoplastischen Material, Glas, Metall oder Holz, oder aus einem geschmeidigen Material, insbesondere aus Elastomermaterial hergestellt wird.

10. Vorrichtung nach einem der vorhergehenden Ansprüche, **dadurch gekennzeichnet, dass** sie außerdem ein Greiforgan (30; 40), insbesondere in Form einer Stange, aufweist.

11. Vorrichtung nach Anspruch 10, **dadurch gekennzeichnet, dass** das Greiforgan (30; 40) in der Achse X ausgebildet ist.

12. Vorrichtung nach Anspruch 10 oder 11, **dadurch gekennzeichnet, dass** der Träger (11) und das Greiforgan (30; 40) in einem Stück geformt werden.

13. Vorrichtung nach Anspruch 10 oder 11, **dadurch gekennzeichnet, dass** das Greiforgan (30; 40) auf dem Träger durch Kleben, Festklemmen, Einrasten oder Stanzen befestigt wird.

14. Einheit (100; 200) zur Verpackung und zum Auftragen, die einen das aufzutragende Produkt enthaltenden Behälter (20; 220), von dem ein freier Rand (23; 223) eine Öffnung (24; 224) begrenzt, ein Verschlussorgan (30), das vorgesehen ist, um die Öffnung (24; 224) des Behälters dicht zu verschließen, und eine Auftragvorrichtung (10; 210) gemäß einem der vorhergehenden Ansprüche aufweist.

15. Einheit nach Anspruch 14, **dadurch gekennzeichnet, dass** die Auftragvorrichtung (10) fest mit dem Verschlussorgan (30) verbunden und im Inneren des Behälters (20) angeordnet ist, wenn das Verschlussorgan (30) den Behälter verschließt.

16. Einheit nach Anspruch 14 oder 15, **dadurch gekennzeichnet, dass** der Behälter (20) ein Abstreiforgan (50) aufweist, das in der Nähe der Öffnung angeordnet und in der Lage ist, den Florbelag des Auftragorgans (10) und ggf. die Stange (40) beim Herausziehen der Auftragvorrichtung (10) aus dem Behälter abzustreifen, wobei das Abstreiforgan (50) aus Schaumstoff, aus Elastomermaterial oder einem thermoplastischen Material hergestellt und mit einem Florbelag bedeckt ist oder nicht.

17. Einheit nach Anspruch 14, **dadurch gekennzeichnet, dass** die Vorrichtung (210) kugelförmig und in die Öffnung (224) des Behälters so eingesetzt ist, dass sie im Behälter drehen kann.
